# EUROPÄISCHE PATENTSCHRIFT

(11) **EP 1 045 976 B1**
(45) Veröffentlichungstag und Bekanntmachung des Hinweises auf die Patenterteilung: **12.05.2004**
(21) Anmeldenummer: 99952405.1
(22) Anmeldetag: 18.08.1999
(51) Int. Cl.: F02M 59/46, F02M 59/36

(54) **STEUEREINHEIT ZUR STEUERUNG DES DRUCKAUFBAUS IN EINER PUMPENEINHEIT**
CONTROL UNIT FOR CONTROLLING PRESSURE BUILD-UP IN A PUMPING UNIT
UNITE DE COMMANDE POUR COMMANDER LA MONTEE EN PRESSION DANS UN ENSEMBLE POMPE

(30) Priorität: 18.08.1998 DE 19837333
(43) Veröffentlichungstag der Anmeldung: 25.10.2000
(73) Patentinhaber: ROBERT BOSCH GMBH, 70442 Stuttgart (DE)
(72) Erfinder: BÖCKING, Friedrich, D-70499 Stuttgart (DE)
(86) Internationale Anmeldenummer: PCT/DE1999/002553
(87) Internationale Veröffentlichungsnummer: WO 2000/011340

(56) Entgegenhaltungen:
- DE-A- 4 238 727
- US-A- 4 573 659
- US-A- 4 643 155
- US-A- 4 838 233
- US-A- 5 239 968

## Beschreibung

Die vorliegende Erfindung betrifft eine Steuereinheit zur Steuerung des Druckaufbaus in einer Pumpeneinheit. Die Steuereinheit umfasst ein Steuerventil und eine mit diesem verbundenen Ventilbetätigungseinheit. Das Steuerventil ist als ein in Strömungsrichtung betrachtet nach innen öffnendes I-Ventil ausgebildet. Das Steuerventil weist einen in einem Gehäuse der Steuereinheit axial verschiebbar gelagerten Ventilkörper auf, der bei geschlossenem Steuerventil von innen auf einem Ventilsitz des Steuerventils sitzt. Eine axial wirksame Oberfläche des Ventilkörpers ist derart ausgebildet, dass die Kräfte, die bei geschlossenem Steuerventil durch den anliegenden Druck der Pumpeneinheit auf den Ventilkörper wirken, sich gegenseitig ausgleichen. Der Ventilkörper ist mittels eines in Strömungsrichtung betrachtet innen liegenden ersten Führungselements in dem Gehäuse axial verschiebbar gelagert.

Die Erfindung betrifft außerdem ein Einspritzsystem zur Kraftstoffzufuhr in einen Verbrennungsraum von direkteinspritzenden Verbrennungskraftmaschinen mit einer Pumpeneinheit zum Aufbau eines Einspritzdrucks und dann zum Einspritzen des Kraftstoffs über eine Einspritzdüse in den Verbrennungsraum.

Schließlich betrifft die vorliegende Erfindung auch ein Verfahren zur Herstellung einer Steuereinheit der eingangs genannten Art.

### Stand der Technik

Mit derartigen Steuereinheiten kann der Druckaufbau beliebiger Pumpeneinheiten gesteuert werden. Aus dem Stand der Technik sind bspw. Steuereinheiten bekannt, die den Druckaufbau von Pumpeneinheiten zum Aufbau eines Einspritzdrucks eines Einspritzsystems zur Kraftstoffzufuhr in einen Verbrennungsraum von direkteinspritzenden Verbrennungskraftmaschinen steuern. Derartige Steuereinheiten sind üblicherweise als Magnetventile ausgebildet. Dabei ist die Ventilbetätigungseinheit als ein Elektromagnet ausgebildet, der das Steuerventil betätigt. Das Magnetventil ist im nicht erregten Zustand geöffnet. Dadurch ist ein freier Durchfluss von der Pumpeneinheit zu dem Niederdruckbereich des Einspritzsystems gegeben und somit ein Befüllen des Pumpenraumes mit Kraftstoff während des Saughubs des Pumpenkolbens und ein Rückströmen des Kraftstoffs während des Förderhubes möglich. Ein Ansteuern des Magnetventils während des Förderhubes des Pumpenkolbens schließt diesen Bypass. Dies führt zu einem Druckaufbau in dem Hochdruckbereich des Systems.

Bei den aus dem Stand der Technik bekannten Steuereinheiten ist das Steuerventil üblicherweise als ein in Strömungsrichtung nach innen öffnendes sog. I-Ventil ausgebildet. I-Ventile haben gegenüber in Strömungsrichtung nach außen öffnenden sog. A-Ventilen den Vorteil, dass sie wesentlich einfacher und kostengünstiger zu fertigen sind.

Die bekannten Steuereinheiten haben jedoch den Nachteil, dass es zur Betätigung des Steuerventils durch die Ventilbetätigungseinheit eines beträchtlichen Kraftaufwands bedarf. Das hat seine Ursache darin, dass durch das bei geschlossenem Steuerventil mit hohem Druck anstehende Medium Druckkräfte auf den Ventilkörper wirken und die daraus resultierende Kraft in axialer Richtung bei der Betätigung des Steuerventils zu überwinden ist. Um die Ventilbetätigungskräfte zu reduzieren, werden nach dem Stand der Technik zwar häufig Federelemente verwendet, die der auf den Ventilkörper wirkenden resultierenden Kraft entgegenwirken. Diese Federelemente üben jedoch eine von dem Druck des in dem Steuerventil anstehenden Mediums unabhängige konstante Federkraft auf den Ventilkörper aus. Bei niedrigen Drücken kann diese Federkraft zu groß sein, bei höheren Drücken kann sie zu gering sein, so dass es in beiden Fällen eines beträchtlichen Kraftaufwands bedarf, um die Federkraft bzw. um die auf den Ventilkörper wirkende resultierende Kraft zu überwinden.

Aus diesem Grund müssen die Ventilbetätigungseinheiten nach dem Stand der Technik so gewählt werden, dass sie stets eine ausreichend große Kraft zur Betätigung der Steuerventile aufbringen können. Dazu bedarf es in der Regel besonders großbauender Ventilbetätigungseinheiten. Der Einsatz von piezoelektrischen Aktoren als Ventilbetätigungseinheiten ist bei den Steuerventilen der Steuereinheiten nach dem Stand der Technik ausgeschlossen, da die von diesen aufgebrachten Ventilbetätigungskräfte bzw. Ventilbetätigungshübe in der Regel nicht ausreichend groß sind, um die bekannten Steuerventile zu betätigen.

Ein weiterer Nachteil der bekannten Steuereinheiten besteht darin, dass aufgrund der hohen Ventilbetätigungskräfte die Umschaltzeiten recht lang sind.

Aus der US 5,239,968 ist eine Steuereinheit der eingangs genannten Art bekannt. Allerdings gestaltet sich die Herstellung und Montage der bekannten Steuereinheit, insbesondere die Positionierung von in das Gehäuse der Steuereinheit einzubringenden Führungsbohrungen für den Ventilkörper und das Einbringen des Ventilkörpers in das Gehäuse der Steuereinheit derart, dass Führungselemente des Ventilkörpers in den Führungsbohrungen problemlos hin- und herbewegbar sind, sehr kompliziert und aufwendig.

Aus den vorgenannten Nachteilen des Standes der Technik ergibt sich die Aufgabe der vorliegenden Erfindung, eine Steuereinheit zu schaffen, bei der einerseits das Steuerventil mit geringen Ventilbetätigungskräften betätigt werden kann und kurze Umschaltzeiten aufweist und die andererseits einfach herzustellen und zu montieren ist.

Zur Lösung dieser Aufgabe schlägt die vorliegende Erfindung ausgehend von einer Steuereinheit der eingangs genannten Art vor, dass das Gehäuse zweiteilig aufgebaut ist, dass das erste Gehäuseteil eine erste axiale Bohrung zur Aufnahme des ersten Führungselements und eine koaxiale zweite Bohrung mit einem größeren Durchmesser aufweist, in die der Zulauf von der Pumpeneinheit mündet, und dass an der in Strömungsrichtung innen liegenden Stirnseite des zweiten Gehäuseteils der Ventilsitz ausgebildet ist und das zweite Gehäuseteil in einem Abstand von dem Boden der zweiten Bohrung in dieser angeordnet ist.

### Vorteile der Erfindung

Bei der erfindungsgemäßen Steuereinheit werden in vorteilhafter Weise die Druckkräfte des in dem Steuerventil anstehenden Mediums dazu verwendet, die Ventilbetätigungskräfte auf ein Minimum zu reduzieren, und zwar abhängig von dem Druck des anstehenden Mediums. Die auf den Ventilkörper wirkenden Druckkräfte kompensieren sich gegenseitig, so dass die resultierende Kraft gleich Null ist. Dazu weisen die in Strömungsrichtung nach innen gerichtete axial wirksame Oberfläche und die in Strömungsrichtung nach außen gerichtete axial wirksame Oberfläche des Ventilkörpers die gleiche Fläche auf. Durch das an dem Ventilkörper anstehende Medium wirken auf den Ventilkörper an den beiden axial wirksamen Oberflächen gleich große, aber entgegengerichtete Druckkräfte, die sich gegenseitig ausgleichen. Bei der Betätigung des Steuerventils sind somit nur andere Kräfte als die aus den Druckkräften resultierende Kraft zu überwinden, bspw. Reibungs- oder Federkräfte. Die axial wirksame Oberfläche des Ventilkörpers kann auch derart ausgebildet sein, dass die resultierende Kraft den anderen Kräften entgegenwirkt, so dass sich in der Summe aller auf den Ventilkörper wirkenden Kräfte minimale Ventilbetätigungskräfte ergeben.

Aufgrund der geringen Ventilbetätigungskräfte weist die erfindungsgemäße Steuereinheit in vorteilhafter Weise sehr kurze Umschaltzeiten auf. Die Umschaltzeiten betragen etwa 100.10⁻⁶ s.

Der Querschnitt durch den Ventilkörper und der Verlauf des Ventilsitzes können eine beliebige Kontur aufweisen. In der Praxis überwiegen u.a. aus herstellungstechnischen Gründen runde Formen, bspw. Kreise oder Ellipsen. Es sind aber auch Konturen denkbar, die keinen runden Verlauf aufweisen.

Durch den mindestens zweiteiligen Aufbau des Gehäuses kann der Ventilkörper bequem und ohne großen Aufwand zwischen den einzelnen Gehäuseteilen angeordnet und relativ zu diesen positioniert werden. Durch Zusammenfügen der einzelnen Gehäuseteile zu dem fertigen Gehäuse kann der Ventilkörper auf einfache Weise in einer definierten Position innerhalb des Gehäuses angeordnet werden.

Durch das Einbringen zweier koaxialer Bohrungen in das erste Gehäuseteil der Steuereinheit kann der Versatz des Ventilkörpers relativ zu dem Gehäuse vermindert werden. Die erste und die zweite Bohrung können in einem Arbeitsgang, d. h. ohne den Bohrer nach der ersten Bohrung absetzen und vor der zweiten Bohrung neu ansetzen zu müssen, in das erste Gehäuseteil eingebracht werden. Somit ist der Achsversatz zwischen der ersten und der zweiten Bohrung auf ein Minimum reduziert. Das zweite Gehäuseteil ist vorteilhafterweise in die zweite Bohrung eingepresst oder geschrumpft.

Gemäß einer vorteilhaften Weiterbildung der Erfindung wird vorgeschlagen, dass der Ventilkörper einen kreisförmigen Querschnitt aufweist und mittels eines in Strömungsrichtung innen liegenden ersten Führungselements in dem Gehäuse axial verschiebbar gelagert ist, und dass der Ventilsitz einen kreisringförmigen Verlauf aufweist, und dass der Außendurchmesser des ersten Führungselements gleich dem Außendurchmesser des Ventilsitzes ist. Bei dieser Weiterbildung ist in Strömungsrichtung innen liegend und nach innen gerichtet um das erste Führungselement herum eine erste kreisringförmige axial wirksame Fläche ausgebildet. Um den Ventilsitz herum ebenfalls in Strömungsrichtung innen liegend ist eine nach außen gerichtete gleich große zweite kreisringförmige axial wirksame Fläche ausgebildet. Der Druck des bei geschlossenem Steuerventil an dem Ventilkörper anstehenden Mediums erzeugt an den beiden gleich großen kreisringförmigen Flächen gleich große Druckkräfte. Die Druckkräfte sind einander entgegengerichtet und gleichen sich aus. Die Ventilbetätigungskräfte sind somit bei beliebigem, an dem Ventilkörper auftretendem Druck minimal.

Um eine sichere Führung des Ventilkörpers in dem Gehäuse der Steuereinheit sicherstellen zu können, ist der Ventilkörper gemäß einer vorteilhaften Ausführungsform mittels eines in Strömungsrichtung außen liegenden zweiten Führungselements in dem Gehäuse axial verschiebbar gelagert. Damit ist der Ventilkörper zu beiden Seiten des Ventilsitzes durch ein Führungselement in dem Gehäuse axial bewegbar gelagert. Dadurch kann eine vollflächige Auflage des Ventilkörpers auf dem Ventilsitz und eine zuverlässige Dichtungsfunktion des Ventilsitzes.sichergestellt werden.

Um ein zu abruptes Zurückfahren des Ventilkörpers beim Öffnen des Steuerventils zu verhindern, wird gemäß einer vorteilhaften Weiterbildung der Erfindung vorgeschlagen, dass das zweite Führungselement eine derart ausgebildete axial wirksame Oberfläche aufweist, dass die Kräfte, die bei geöffnetem Steuerventil durch den anliegenden Druck auf den Ventilkörper wirken, sich gegenseitig nahezu ausgleichen. Bei geöffnetem Steuerventil wird die in Strömungsrichtung nach außen gerichtete axial wirksame Oberfläche des Ventilkörpers um einen Bereich vergrößert, der bei geschlossenem Steuerventil durch den Ventilsitz von dem an dem Ventilkörper anliegenden Druck abgeschirmt ist. Bei geöffnetem Steuerventil führt der anliegende Druck zu einer in Strömungsrichtung nach innen gerichteten, auf den Ventilkörper wirkenden Kraft. Das zweite Führungselement weist eine um den Ventilkörper herum verlaufende, in Strömungsrichtung nach innen gerichtete axial wirksame Oberfläche auf, auf die bei geöffnetem Steuerventil der anliegende Druck wirkt und zu einer nach außen gerichteten, auf den Ventilkörper wirkenden Kraft führt. Unabhängig von der Größe des anliegenden Drucks gleichen sich die beiden Kräfte nahezu aus. Dadurch kann bei beliebig hohem Druck stets ein kontrolliertes Zurückfahren des Ventilkörpers sichergestellt werden.

Vorzugsweise ist zwischen dem Ventilkörper und dem Gehäuse ein Federelement angeordnet, das den Ventilkörper in einem nicht aktivierten Zustand der Ventilbetätigungseinheit in einer Durchlassstellung von dem Ventilsitz wegdrückt. Bei einer nicht aktivierten Ventilbetätigungseinheit ist das Steuerventil somit geöffnet, d. h. das von der Pumpeneinheit zu pumpende Medium kann frei von der Pumpeneinheit zu dem Niederdruckbereich des Systems und wieder zurück fließen. In der Durchlassstellung des Steuerventils ist somit ein Befüllen des Pumpenraumes mit dem zu pumpenden Medium während des Saughubes des Pumpenkolbens und ein Rückströmen des Mediums während des Förderhubes möglich.

Gemäß einer vorteilhaften Weiterbildung der Erfindung ist die Ventilbetätigungseinheit als ein piezoelektrischer Aktor ausgebildet. Die Vorteile der erfindungsgemäßen Steuereinheit kommen insbesondere zum Tragen, wenn das Steuerventil von einem piezoelektrischen Aktor angesteuert wird. Da bei der erfindungsgemäßen Steuereinheit zur Betätigung des Steuerventils keine bzw. äußerst geringen Ventilbetätigungskräfte aufgebracht werden müssen, kann der maximale Hub eines piezoelektrischen Aktors genutzt werden. Und das insbesondere deshalb, da bei geschlossenem Steuerventil nur kleinste Kraftreserven der Ventilbetätigungseinheit notwendig sind, um das Steuerventil in der geschlossenen Stellung zu halten.

Vorteilhafterweise ist das zweite Gehäuseteil als eine Buchse ausgebildet, die eine dritte Bohrung zur Aufnahme des zweiten Führungselements aufweist.

Um den Achsversatz zwischen der dritten Bohrung und der ersten bzw. zweiten Bohrung zu minimieren, wird gemäß einer anderen vorteilhaften Weiterbildung vorgeschlagen, dass zwischen dem ersten Führungselement und der ersten Bohrung ein kleines Spiel und zwischen dem zweiten Führungselement und der dritten Bohrung ein größeres Spiel ausgebildet ist. Das ist ohne weiteres möglich, da zwischen dem zweiten Führungselement und der dritten Bohrung lediglich ein niedriger Ablaufdruck anliegt. Im Hochdruckbereich der Steuereinheit sorgt das geringe Spiel zwischen dem ersten Führungselement und der ersten Bohrung für eine ausreichende Abdichtung.

Das Spiel zwischen dem ersten Führungselement und der ersten Bohrung beträgt vorzugsweise etwa 2 bis 4.10⁻⁶ m und das Spiel zwischen dem zweiten Führungselement und der dritten Bohrung beträgt etwa 8 bis 10.10⁻⁶ m.

Ausgehend von dem Einspritzsystem der eingangs genannten Art wird außerdem vorgeschlagen, dass das Einspritzsystem eine erfindungsgemäße Steuereinheit aufweist. Ein derartiges Einspritzsystem kann bspw. als eine Pumpe-Düse-Einheit (PDE) oder als ein Pumpe-Leitung-Düse-System (PLD) ausgebildet sein.

Ausgehend von dem Verfahren zur Herstellung einer Steuereinheit der eingangs genannten Art wird auch vorgeschlagen, dass
- ein Ventilkörper mit einem in Strömungsrichtung innen liegenden ersten Führungselement und einem außen liegenden zweiten Führungselement ausgebildet wird,
- in ein erstes Gehäuseteil eine erste Bohrung zur Aufnahme des ersten Führungselements und eine koaxiale zweite Bohrung mit einem größeren Durchmesser eingebracht werden,
- in ein zweites Gehäuseteil eine dritte Bohrung zur Aufnahme des zweiten Führungselements eingebracht wird,
- an einer in Strömungsrichtung nach innen gerichteten Stirnseite des zweiten Gehäuseteils ein Ventilsitz ausgebildet wird,
- der Ventilkörper mit dem ersten Führungselement in die erste Bohrung eingepasst wird und
- das zweite Gehäuseteil derart in die zweite Bohrung eingepasst und darin befestigt wird, dass das zweite Führungselement in die dritte Bohrung eingepasst wird.

Durch das erfindungsgemäße Herstellungsverfahren kann der Achsversatz der Führungsbohrungen minimiert werden. Die erste und die zweite Bohrung werden in einem Arbeitsgang in das Gehäuse eingebracht, d. h. ohne den Bohrer nach der ersten Bohrung abzusetzen und ohne ihn vor der zweiten Bohrung neu anzusetzen. Somit ist der Achsversatz zwischen der ersten und der zweiten Bohrung auf ein Minimum reduziert. Lediglich das zweite Gehäuseteil mit der dritten Bohrung muss relativ zu den ersten zwei Bohrung derart positioniert werden, dass der Achsversatz möglichst gering ist.

Dazu wird vorteilhafterweise zwischen dem ersten Führungselement und der ersten Bohrung ein Spiel von etwa 2 bis 4.10⁻⁶ m und zwischen dem zweiten Führungselement und der dritten Bohrung ein Spiel von etwa 8 bis 10.10⁻⁶ m vorgesehen.

### Zeichnungen

Im folgenden wird eine bevorzugte Ausführungsform der Erfindung anhand der Zeichnungen näher erläutert. Es zeigen:
- Figur 1: ein erfindungsgemäßes Einspritzsystem; und
- Figur 2: eine erfindungsgemäße Steuereinheit im Ausschnitt;

### Beschreibung der Ausführungsbeispiele

In Figur 1 ist ein Einspritzsystem in seiner Gesamtheit mit dem Bezugszeichen 1 gekennzeichnet. Das Einspritzsystem 1 dient zur Kraftstoffzufuhr in einen Verbrennungsraum von direkteinspritzenden Verbrennungskraftmaschinen. Es weist eine Pumpeneinheit 2 zum Aufbau eines Einspritzdrucks und zum Einspritzen des Kraftstoffs über eine Einspritzdüse 3 in den Verbrennungsraum auf. Des weiteren weist das Einspritzsystem 1 eine Steuereinheit 4 auf, mit einem schematisch dargestellten Steuerventil 5 und einer Ventilbetätigungseinheit 6 zur Steuerung des Druckaufbaus in der Pumpeneinheit 2.

Das Einspritzsystem 1 ist als eine Pumpe-Düse-Einheit (PDE) ausgebildet. Bei der PDE bilden die Pumpeneinheit 2 und die Einspritzdüse 3 eine Einheit. Pro Motorzylinder wird eine PDE 1 in den Zylinderkopf 7 der Verbrennungskraftmaschine eingebaut und entweder direkt über einen Stößel oder indirekt über Kipphebel von einer Motor-Nockenwelle (nicht dargestellt) über eine Betätigung 8 angetrieben.

Ein Pumpenraum 9 der Pumpeneinheit 2 ist über Bypass-Bohrungen 26 mit dem Steuerventil 5 der Steuereinheit 4 verbunden. Das Steuerventil 5 ist im nicht erregten Zustand der elektrischen Steuereinheit 4 geöffnet. Dadurch ist ein freier Durchfluss von der Pumpeneinheit 2 zu dem Niederdruckbereich des Systems gegeben und somit ein Befüllen des Pumpenraumes 9 während des Saughubes eines in dem Pumpenraum 9 axial bewegbaren Pumpenkolbens 10 und ein Rückströmen des Kraftstoffes während des Förderhubes möglich (vgl. Pfeile in den Bypass-Bohrungen 26 (Zulauf) und 26b (Ablauf)).

Ein Ansteuern der Steuereinheit 4 während des Förderhubes des Pumpenkolbens 10 schließt diesen Bypass. Dies führt zu einem Druckaufbau in dem Hochdruckbereich und nach Überschreiten des Öffnungsdrucks der Einspritzdüse 3 zum Einspritzen von Kraftstoff in den Verbrennungsraum der Verbrennungskraftmaschine. Der Schließzeitpunkt der Steuereinheit 4 bestimmt somit den Einspritzbeginn und die Schließdauer der Steuereinheit 4 die Einspritzmenge.

Bei dem in Figur 1 dargestellten Einspritzsystem 1 ist die Ventilbetätigungseinheit 6 der Steuereinheit 4 als ein piezoelektrischer Aktor ausgebildet. Das Steuerventil 5 ist als ein nach innen öffnendes I-Ventil ausgebildet, das einen Ventilkörper 11 aufweist, der in der Strömungsrichtung auf einen Ventilsitz 13 wirkt und das Steuerventil 5 schließt.

Das Steuerventil 5 wird in Figur 2 anhand eines Ausführungsbeispiels näher erläutert. Für die gleichen Bauteile werden in Fig. 2 übereinstimmende Bezugszeichen verwendet.

Das Steuerventil 5 ist in der Zeichnung von oben, d. h. in Strömungsrichtung nach innen, mit der Ventilbetätigungseinheit 6 verbunden. Das Steuerventil 5 weist einen in einem Gehäuse 12 der Steuereinheit 4 axial verschiebbar gelagerten Ventilkörper 11 auf. Der Ventilkörper 11 sitzt bei geschlossenem Steuerventil 5 in Strömungsrichtung von innen auf dem Ventilsitz 13. Der Ventilkörper 11 weist ein in Strömungsrichtung innen liegendes und in dem Gehäuse 12 axial verschiebbar gelagertes erstes Führungselement 14 auf und hat einen kreisförmigen Querschnitt. Der Ventilsitz 13 hat einen kreisbogenförmigen Verlauf. Der Durchmesser d₁ des ersten Führungselements 14 ist gleich dem Durchmesser d₃ des Ventilsitzes 13. Dadurch ergeben sich zwei gleich große, in entgegengesetzter Richtung axial wirksame Flächen 11a und 11b des Ventilkörpers (11). Bei geschlossenem Steuerventil 5 liegt über die Bypass-Bohrung 26a ein Druck der Pumpeneinheit 2 an dem Ventilkörper an. Der Druck wirkt in axialer Richtung auf die beiden kreisringförmigen axial wirksamen Flächen 11a und 11b und führt zu zwei gleich großen, auf den Ventilkörper in axialer Richtung wirkenden entgegengesetzt gerichteten Kräfte, die sich ausgleichen. Die Ventilbetätigungskräfte sind somit minimal.

Der Ventilkörper 11 weist außerdem ein in Strömungsrichtung außen liegendes und in dem Gehäuse 12 axial verschiebbar gelagertes zweites Führungselement 15 auf mit einer nach innen gerichteten axial wirksamen Fläche 15a. Durch die Fläche 15a wird ein abruptes Zurückfahren des Ventilkörpers 11 beim Öffnen des Steuerventils 5 verhindert.

Bei geöffnetem Steuerventil 5 wird die in Strömungsrichtung nach außen gerichtete axial wirksame Oberfläche des Ventilkörpers 11 um einen Bereich vergrößert, der bei geschlossenem Steuerventil 5 durch den Ventilsitz 13 von dem an dem Ventilkörper 11 anliegenden Druck abgeschirmt ist. Bei geöffnetem Steuerventil 5 führt der anliegende Druck zu einer in Strömungsrichtung nach innen gerichteten, auf den Ventilkörper 11 wirkenden Kraft. Das zweite Führungselement 15 weist eine um den Ventilkörper 11 herum verlaufende, in Strömungsrichtung nach innen gerichtete axial wirksame Fläche 15a auf, auf die bei geöffnetem Steuerventil 5 der anliegende Druck wirkt und zu einer nach außen gerichteten, auf den Ventilkörper 11 wirkenden Kraft führt. Unabhängig von der Größe des anliegenden Drucks gleichen sich die beiden Kräfte nahezu aus.

Um die Herstellung der erfindungsgemäßen Steuereinheit 4 zu vereinfachen, ist das Gehäuse 12 zweiteilig aufgebaut. Das erste Gehäuseteil 12a weist eine erste axiale Bohrung 12c zur Aufnahme des ersten Führungselements 14 und eine koaxiale zweite Bohrung 12d mit einem größeren Durchmesser auf, in die der Zulauf (Bypass-Bohrung 26a) von der Pumpeneinheit mündet. Das zweite Gehäuseteil 12b ist als eine Buchse ausgebildet, in die eine dritte Bohrung 12e zur Aufnahme des zweiten Führungselements 15 eingebracht ist.An der in Strömungsrichtung innen liegenden Stirnseite des zweiten Gehäuseteils 12b ist der Ventilsitz 13 ausgebildet. Das zweite Gehäuseteil 12b ist in einem Abstand zum Boden der zweiten Bohrung 12d in dieser angeordnet. Das zweite Gehäuseteil 12b ist in die zweite Bohrung 12d eingepresst oder geschrumpft.

Zwischen dem ersten Führungselement 14 und der ersten Bohrung 12c ist ein Spiel von etwa 2 bis 4 · 10⁻⁶ m ausgebildet, und zwischen dem zweiten Führungselement 15 und der dritten Bohrung 12e ist ein Spiel von etwa 8 bis 10 · 10⁻⁶ m ausgebildet. Durch das geringe Spiel zwischen dem ersten Führungselement 14 und der ersten Bohrung 12c und dem größeren Spiel zwischen dem zweiten Führungselement 15 und der dritten Bohrung 12e kann ein Versatz des Ventilkörpers 11 in dem Gehäuse 12 möglichst gering gehalten werden.

Der Ventilkörper 11 wird durch ein als Druckfeder ausgebildetes Federelement 16, das zwischen Gehäuse 12 und Ventilkörper 11 angeordnet ist bei inaktivem Ventilbetätigungselement 6 in einer Durchlassstellung von dem Ventilsitz 13 in Strömungsrichtung nach innen weggedrückt. Durch Aktivieren des Ventilbetätigungselements 6 wird der Ventilkörper 11 in einer Schließstellung gegen den Ventilsitz 13 gedrückt.

## Patentansprüche

1. Steuereinheit (4) zur Steuerung des Druckaufbaus in einer Pumpeneinheit (2) mit einem Steuerventil (5) und einer mit diesem verbundenen Ventilbetätigungseinheit (6), wobei das Steuerventil (5) als ein in Strömungsrichtung betrachtet nach innen öffnendes I-Ventil ausgebildet ist, das einen in einem Gehäuse (12) der Steuereinheit (4) axial verschiebbar gelagerten Ventilkörper (11) aufweist, der bei geschlossenem Steuerventil (5) von innen auf einem Ventilsitz (13) des Steuerventils (5) sitzt, wobei eine axial wirksame Oberfläche des Ventilkörpers (11) derart ausgebildet ist, dass die Kräfte, die bei geschlossenem Steuerventil (5) durch den anliegenden Druck der Pumpeneinheit (2) auf den Ventilkörper (11) wirken, sich gegenseitig ausgleichen, und wobei der Ventilkörper (11) mittels eines in Strömungsrichtung betrachtet innen liegenden ersten Führungselements (14) in dem Gehäuse (12) axial verschiebbar gelagert ist, **dadurch gekennzeichnet, dass** das Gehäuse (12) zweiteilig aufgebaut ist, dass das erste Gehäuseteil (12a) eine erste axiale Bohrung (12c) zur Aufnahme des ersten Führungselements (14) und eine koaxiale zweite Bohrung (12d) mit einem größeren Durchmesser aufweist, in die der Zulauf von der Pumpeneinheit (2) mündet, und dass an der in Strömungsrichtung innen liegenden Stirnseite des zweiten Gehäuseteils (12b) der Ventilsitz (13) ausgebildet ist und das zweite Gehäuseteil (12b) in einem Abstand von dem Boden der zweiten Bohrung (12d) in dieser angeordnet ist.

2. Steuereinheit (4) nach Anspruch 1, **dadurch gekennzeichnet, dass** der Ventilkörper (11) einen kreisförmigen Querschnitt aufweist, dass der Ventilsitz (13) einen kreisringförmigen Verlauf aufweist und dass der Außendurchmesser des ersten Führungselements (14) gleich dem Außendurchmesser des Ventilsitzes (13) ist.

3. Steuereinheit (4) nach Anspruch 2, **dadurch gekennzeichnet, dass** der Ventilkörper (11) mittels eines in Strömungsrichtung außen liegenden zweiten Führungselements (15) in dem Gehäuse (12) axial verschiebbar gelagert ist.

4. Steuereinheit (4) nach Anspruch 3, **dadurch gekennzeichnet, dass** das zweite Führungselement (15) eine derart ausgebildete axial wirksame Oberfläche aufweist, dass die Kräfte, die bei geöffnetem Steuerventil (5) durch den anliegenden Druck auf den Ventilkörper (11) wirken, sich gegenseitig nahezu ausgleichen.

5. Steuereinheit (4) nach einem der Ansprüche 1 bis 4, **dadurch gekennzeichnet, dass** die Ventilbetätigungseinheit (6) als ein piezoelektrischer Aktor ausgebildet ist.

6. Steuereinheit (4) nach einem der Ansprüche 1 bis 5, **dadurch gekennzeichnet, dass** das zweite Gehäuseteil (12b) in die zweite Bohrung (12d) eingepresst oder geschrumpft ist.

7. Steuereinheit (4) nach einem der Ansprüche 1 bis 6, **dadurch gekennzeichnet, dass** das zweite Gehäuseteil (12b) als eine Buchse ausgebildet ist, die eine dritte Bohrung (12e) zur Aufnahme des zweiten Führungselements (15) aufweist.

8. Steuereinheit (4) nach Anspruch 7, **dadurch gekennzeichnet, dass** zwischen dem ersten Führungselement (14) und der ersten Bohrung (12c) ein kleines Spiel und zwischen dem zweiten Führungselement (15) und der dritten Bohrung (12e) ein größeres Spiel ausgebildet ist.

9. Steuereinheit (4) nach Anspruch 8, **dadurch gekennzeichnet, dass** zwischen dem ersten Führungselement (14) und der ersten Bohrung (12c) ein Spiel von etwa 2 bis 4.10⁻⁶ m ausgebildet ist und/oder zwischen dem zweiten Führungselement (15) und der dritten Bohrung (12e) ein Spiel von etwa 8 bis 10.10⁻⁶ m ausgebildet ist.

10. Einspritzsystem (1) zur Kraftstoffzufuhr in einen Verbrennungsraum von direkteinspritzenden Verbrennungskraftmaschinen mit einer Pumpeneinheit (2) zum Aufbau eines Einspritzdrucks und dann zum Einspritzen des Kraftstoffs über eine Einspritzdüse (3) in den Verbrennungsraum, **dadurch gekennzeichnet, dass** das Einspritzsystem (1) eine Steuereinheit (4) nach einem der Ansprüche 1 bis 9 aufweist.

11. Verfahren zur Herstellung einer Steuereinheit (4) nach einem der Ansprüche 3 bis 9, **dadurch gekennzeichnet, dass**
- ein Ventilkörper (11) mit einem in Strömungsrichtung innen liegenden ersten Führungselement (14) und einem außen liegenden zweiten Führungselement (15) ausgebildet wird,
- in ein erstes Gehäuseteil (12a) eine erste Bohrung (12c) zur Aufnahme des ersten Führungselements (14) und eine koaxiale zweite Bohrung (12d) mit einem größeren Durchmesser eingebracht werden,
- in ein zweites Gehäuseteil (12b) eine dritte Bohrung (12e) zur Aufnahme des zweiten Führungselements (15) eingebracht wird,
- an einer in Strömungsrichtung nach innen gerichteten Stirnseite des zweiten Gehäuseteils (12b) ein Ventilsitz (13) ausgebildet wird,
- der Ventilkörper (11) mit dem ersten Führungselement (14) in die erste Bohrung (12c) eingepasst wird und
- das zweite Gehäuseteil (12b) derart in die zweite Bohrung (12d) eingepasst und darin befestigt wird, dass das zweite Führungselement (15) in die dritte Bohrung (12e) eingepasst wird.

12. Verfahren nach Anspruch 11, **dadurch gekennzeichnet, dass** zwischen dem ersten Führungselement (14) und der ersten Bohrung (12c) ein Spiel von etwa 2 bis 4.10⁻⁶ m vorgesehen wird und/oder zwischen dem zweiten Führungselement (15) und der dritten Bohrung (12e) ein Spiel von etwa 8 bis 10.10⁻⁶ m vorgesehen wird.

## Claims

1. Control unit (4) for controlling the pressure build-up in a pump unit (2) having a control valve (5) and a valve-actuating unit (6) connected to the latter, the control valve (5) being configured as an I-valve which opens inwardly as viewed in the direction of flow and has a valve body (11) which is axially displaceably mounted in a housing (12) of the control unit (4) and is seated from the inside on a valve seat (13) of the control valve (5) when the control valve (5) is closed, an axially acting surface of the valve body (11) being configured such that the forces which act on the valve body (11) as a result of the prevailing pressure of the pump unit (2) when the control valve (5) is closed equalize one another, and the valve body (11) being axially displaceably mounted in the housing (12) by means of a first guide element (14) which lies on the inside as viewed in the direction of flow, **characterized in that** the housing (12) is of two-part construction, **in that** the first housing part (12a) has a first axial bore (12c) to accommodate the first guide element (14) and a coaxial second bore (12d) having a larger diameter, into which the inlet from the pump unit (2) opens, and **in that** the valve seat (13) is configured on that end of the second housing part (12b) which lies on the inside in the direction of flow and the second housing part (12b) is arranged in the second bore (12d) at a distance from the bottom of the latter.

2. Control unit (4) according to Claim 1, **characterized in that** the valve body (11) has a circular cross section, **in that** the valve seat (13) has an annular profile, and **in that** the outer diameter of the first guide element (14) is equal to the outer diameter of the valve seat (13).

3. Control unit (4) according to Claim 2, **characterized in that** the valve body (11) is axially displaceably mounted in the housing. (12) by means of a second guide element (15) which lies on the outside in the direction of flow.

4. Control unit (4) according to Claim 3, **characterized in that** the second guide element (15) has an axially acting surface which is configured in such a way that the forces which act on the valve body (11) as a result of the prevailing pressure when the control valve (5) is open virtually equalize one another.

5. Control unit (4) according to one of Claims 1 to 4, **characterized in that** the valve actuator unit (6) is configured as a piezoelectric actuator.

6. Control unit (4) according to one of Claims 1 to 5, **characterized in that** the second housing part (12b) is shrunk or pressed into the second bore (12d).

7. Control unit (4) according to one of Claims 1 to 6, **characterized in that** the second housing part (12b) is configured as a liner which has a third bore (12e) to accommodate the second guide element (15).

8. Control unit (4) according to Claim 7, **characterized in that** there is a small amount of play between the first guide element (14) and the first bore (12c) and a greater amount of play between the second guide element (15) and the third bore (12e).

9. Control unit (4) according to Claim 8, **characterized in that** there is play of approximately 2 to 4 × 10⁻⁶ m between the first guide element (14) and the first bore (12c) and/or play of approximately 8 to 10 × 10⁻⁶ m between the second guide element (15) and the third bore (12e).

10. Injection system (1) for the supply of fuel into a combustion chamber of direct-injection internal combustion engines having a pump unit (2) for building up an injection pressure and then for injecting the fuel into the combustion chamber via an injection nozzle (3), **characterized in that** the injection system (1) has a control unit (4) according to one of Claims 1 to 9.

11. Method for manufacturing a control unit (4) according to one of Claims 3 to 9, **characterized in that**
- a valve body (11) is configured with a first guide element (14) which lies on the inside in the direction of flow and a second guide element (15) which lies on the outside,
- a first bore (12c) for accommodating the first guide element (14) and a coaxial second bore (12d) having a larger diameter are formed into a first housing part (12a),
- a third bore (12e) for accommodating the second guide element (15) is formed into a second housing part (12b),
- a valve seat (13) is configured on one end of the second housing part (12b), which end is directed inwards in the direction of flow,
- the valve body (11) having the first guide element (14) is fitted into the first bore (12c), and
- the second housing part (12b) is fitted into the second bore (12d) and fastened in it in such a way that the second guide element (15) is fitted into the third bore (12e).

12. Method according to Claim 11, **characterized in that** play of approximately 2 to 4 × 10⁻⁶ m is provided between the first guide element (14) and the first bore (12c) and/or play of approximately 8 to 10 × 10⁻⁶ m is provided between the second guide element (15) and the third bore (12e).

## Revendications

1. Unité de commande (4) pour commander la montée en pression dans une unité de pompe (2) avec une soupape de commande (5) et une unité de commande de soupape (6) raccordée à celle-ci, la soupape de commande (5) étant formée comme une soupape en I s'ouvrant vers l'intérieur, dans le sens d'écoulement, et présentant un corps de soupape (11) installé de manière déplaçable axialement dans un boîtier (12) de l'unité de commande (4), qui repose sur un siège de soupape (13) de la soupape de commande (5) lorsque la soupape de commande (5) est fermée depuis l'intérieur, une surface effective axialement formée du corps de soupape (11) de telle sorte que les forces qui agissent sur le corps de soupape (11) lorsque la soupape de commande (5) est fermée par la pression adjacente de l'unité de pompe (2) s'équilibrent mutuellement, et le corps de soupape (11) étant installé de manière déplaçable axialement dans le boîtier (12) au moyen d'un premier élément de guidage (14), situé à l'intérieur, vu dans le sens d'écoulement,
**caractérisée en ce que**
le boîtier (12) est construit en deux parties, la première partie de boîtier (12a) présente un premier alésage axial (12c) pour loger le premier élément de guidage (14) et un deuxième alésage coaxial (12d) d'un diamètre supérieur, dans lequel débouche l'amenée de l'unité de pompe (2), et le siège de soupape (13) est formé sur un côté frontal de la deuxième partie de boîtier (12b), dirigé dans l'intérieur vu dans le sens d'écoulement, et la deuxième partie de boîtier (12b) est placé dans le deuxième alésage (12d)à à distance du fond de celui-ci.

2. Unité de commande (4) selon la revendication 1,
**caractérisée en ce que**
le corps de soupape (11) présente une section circulaire, le siège de soupape (13) présente un tracé de forme circulaire et le diamètre extérieur du premier élément de guidage (14) est identique au diamètre extérieur du siège de soupape (13).

3. Unité de commande (4) selon la revendication 2,
**caractérisée en ce que**
le corps de soupape (11) est installé de manière déplaçable axialement dans le boîtier (12) au moyen d'un deuxième élément de guidage (15) situé à l'extérieur dans le sens d'écoulement.

4. Unité de commande (4) selon la revendication 3,
**caractérisée en ce que**
le deuxième élément de guidage (15) présente une surface effective axialement formée de telle sorte que les forces qui agissent sur le corps de soupape (11) lorsque la soupape de commande (5) est fermée par la pression adjacente s'équilibrent quasi mutuellement.

5. Unité de commande (4) selon l'une quelconque des revendications 1 à 4,
**caractérisée en ce que**
l'unité de commande de la soupape (6) est formée comme un acteur piézoélectrique.

6. Unité de commande (4) selon l'une quelconque des revendications 1 à 5,
**caractérisée en ce que**
la deuxième partie de boîtier (12b) est pressée ou contractée dans le deuxième alésage (12d).

7. Unité de commande (4) selon l'une quelconque des revendications 1 à 6,
**caractérisée en ce que**
la deuxième partie de boîtier (12b) est formée comme une douille qui présente un troisième alésage (12e) pour loger le deuxième élément de guidage (15).

8. Unité de commande (4) selon la revendication 7,
**caractérisée en ce qu'**
un petit jeu est formé entre le premier élément de guidage (14) et le premier alésage (12c) et un jeu plus grand est formé entre le deuxième élément de guidage (15) et le troisième alésage (12e).

9. Unité de commande (4) selon la revendication 8,
**caractérisée en ce qu'**
un jeu d'environ 2 à 4.10⁻⁶m est formé entre le premier élément de guidage (14) et le premier alésage (12c) et/ou un jeu d'environ 8 à 10.10⁻⁶ m est formé entre le deuxième élément de guidage (15) et le troisième alésage (12e).

10. Système d'injection (1) pour amener du carburant dans une chambre de combustion d'un moteur à combustion interne à injection directe avec une unité de pompe (2) pour la montée en pression d'une pression d'injection puis pour injecter le carburant à l'aide d'un gicleur (3) dans la chambre de combustion,
**caractérisé en ce que**
le système d'injection (1) présente une unité de commande (4) selon l'une quelconque des revendications 1 à 9.

11. Méthode de fabrication d'une unité de commande (4) selon l'une quelconque des revendications 3 à 9,
**caractérisée en ce qu'**
- un corps de soupape (11) est formé avec un premier élément de guidage (14) situé à l'intérieur dans le sens d'écoulement et/un deuxième élément de guidage (15) situé à l'extérieur,
- un premier alésage (12c) pour loger le premier élément de guidage (14) et qu'un deuxième alésage coaxial (12d) d'un diamètre supérieur sont appliqués dans une première partie de boîtier (12a),
- un troisième alésage (12e) pour loger le deuxième élément de guidage (15) est appliqué dans une deuxième partie de boîtier (12b)
- un siège de soupape (13) est formé sur un côté frontal de la deuxième partie de boîtier (12b) dirigé vers l'intérieur dans le sens d'écoulement,
- le corps de soupape (11) est emboîté avec le premier élément de guidage (14) dans le premier alésage (12c) et
- la deuxième partie de boîtier (12b) est emboîtée et fixée de telle sorte dans le deuxième alésage que le deuxième élément de (12d) guidage (15) est emboîté dans le troisième alésage (12e).

12. Méthode selon la revendication 11,
**caractérisée en ce qu'**
un jeu d'environ 2 à 4.10⁻⁶m est prévu entre le premier élément de guidage (14) et le premier alésage (12c) et/ou qu'un jeu d'environ 8 à 10.10⁻⁶ m est prévu entre le deuxième élément de guidage (15) et le troisième alésage (12e).
